# EUROPÄISCHE PATENTSCHRIFT

(11) **EP 2 561 303 B1**
(45) Veröffentlichungstag und Bekanntmachung des Hinweises auf die Patenterteilung: **22.01.2014**
(21) Anmeldenummer: 11713193.8
(22) Anmeldetag: 07.04.2011
(51) Int. Cl.: F41A 3/10

(54) **ROHRWAFFE MIT VERSCHLUSSKEILSCHLIESSMECHANISMUS**
WEAPON WITH BARREL HAVING A WEDGE-TYPE BREECH LOCKING MECHANISM
ARME À CANON AVEC MÉCANISME DE FERMETURE À COIN DE CULASSE

(30) Priorität: 19.04.2010 DE 102010015569
(43) Veröffentlichungstag der Anmeldung: 27.02.2013
(73) Patentinhaber: Rheinmetall Waffe Munition GmbH, 29345 Unterlüss (DE)
(72) Erfinder: SCHMIDT, Stefan, 10405 Berlin (DE)
(74) Vertreter: Dietrich, Barbara
(86) Internationale Anmeldenummer: PCT/EP2011/001718
(87) Internationale Veröffentlichungsnummer: WO 2011/131292

(56) Entgegenhaltungen:
- EP-A1- 1 469 273
- DE-A1- 3 914 538
- US-A- 1 033 625
- US-A- 1 359 454

## Beschreibung

Die Erfindung betrifft eine Rohrwaffe mit einem in einem Wiegenrohr von einer Ruheposition in eine Rücklaufposition verschiebbar gelagerten Waffenrohr mit Bodenstück, wobei das Bodenstück einen Keilverschluss mit einem quer zur Seelenrohrachse des Waffenrohres von einer geschlossenen in eine geöffnete Stellung mittels eines Öffnerhebels verschiebbaren Verschlusskeiles umfasst.

Eine derartige Rohrwaffe ist beispielsweise aus dem Dokument DE 103 17 177 A1 bekannt. Bei dieser bekannten Rohrwaffe ist an dem Wiegenrohr ein sich axial zum Bodenstück der Rohrwaffe hin erstreckender Haltearm vorgesehen, an dem eine Führungseinrichtung befestigt ist. Dabei ist die Länge des Haltearmes derart gewählt, dass die Führungseinrichtung in der Ruheposition des Waffenrohres seitlich an dem Bodenstück angeordnet ist, sodass sich bei einem Rücklauf des Waffenrohres (nach Schussabgabe) von seiner Rücklaufposition in seine Ruheposition ein mit dem Öffnerhebel (oder einer Öffnerwelle) des Keilverschlusses verbundener zapfenförmiger Mitnehmer an der Führungseinrichtung abstützt und eine Drehung des Öffnerhebels und damit ein Öffnen des Verschlusskeiles bewirkt.

Nachteilig ist bei dieser bekannten Rohrwaffe unter anderem, dass ein relativ weit ausladender Haltearm für die Führungseinrichtung erforderlich ist, um den am Öffnerhebel angeordneten Mitnehmer bestimmungsgemäß zu betätigen. Dieses ist mit einem hohen Gewicht des Haltearmes und einem großen Bauraumbedarf für die Rohrwaffe verbunden. Außerdem werden für das Öffnen des Verschlusses lange Rück- und Vorlaufwege benötigt, sodass entsprechende große Rücklaufräume hinter der Waffe erforderlich sind.

Ausgehend von der DE 103 17 177 A1 liegt der Erfindung die Aufgabe zugrunde, eine Rohrwaffe anzugeben, bei der weit ausladende und damit schwere Haltearme für die Führungseinrichtung des zapfenförmigen Mitnehmers zur Betätigung des Verschlusskeiles vermieden werden.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im Wesentlichen auf dem Gedanken, zur Steuerung der Verschlussbewegung an dem Bodenstück eine von einer Ausgangs- in eine Betätigungsstellung axial verschiebbare Schubstange vorzusehen, welche auf ihrer dem Wiegenrohr abgewandten Seite auf den mit dem Verschlusskeil verbundenen Öffnerhebel wirkt, und die auf ihrer dem Wiegenrohr zugewandten Seite über ein Hebelgetriebe mit dem Mitnehmer verbunden ist, der sich beim Rücklauf des Waffenrohres an der Steuerkontur (Steuerkurve) einer an dem Wiegenrohr befestigten Führungseinrichtung abstützt.

Bei einer bevorzugten Ausführungsform der Erfindung ist zur Realisierung der Erfindung die verschiebbare Schubstange in einem bodenstückfesten Führungsteil angeordnet, das auf seiner dem Wiegenrohr zugewandten Seite axial etwas vor das Bodenstück ragt. Dabei ist die Schubstange axial auf ihrem dem Wiegenrohr zugewandten Ende über ein Schubgelenk mit dem ersten Ende eines Koppelgliedes verbunden. Das zweite Ende des Koppelgliedes ist über ein erstes Drehgelenk mit einer Schwinge verbunden, deren erstes Ende am wiegenrohrseitigen Ende des Führungsteiles in einem zweiten Drehgelenk schwenkbar gelagert ist und deren zweites Ende den sich an der Steuerkurve der Führungseinrichtung abstützenden Mitnehmer trägt.

Da die Schwinge mit Mitnehmer sich wiegenrohrseitig vor dem Bodenstück befindet, kann (anders als im Falle der DE 103 17 177 A1) auf einen längeren Haltearm für die Führungseinrichtung verzichtet werden.

Das Führungsteil kann vorzugsweise auch mindestens teilweise direkt in das Bodenstück integriert sein. So kann beispielsweise die Schubstange in einer Bohrung direkt in dem Bodenstück geführt werden.

Bei einem Ausführungsbeispiel der Erfindung ist das erste Drehgelenk etwa im mittleren Bereich zwischen dem zweiten Drehgelenk und dem Mitnehmer der Schwinge angeordnet. Selbstverständlich kann die Anordnung des ersten Drehgelenkes an der Schwinge auch anders gewählt werden, wenn die axiale Verschiebung der Schubstange zum Öffnen des Verschlusskeiles dieses erfordert. So ist die axiale Verschiebung der Schubstange umso größer, je näher das erste Drehgelenk sich an dem zweiten Ende der Schwinge befindet.

Weitere Einzelheiten und Vorteile der Erfindung ergeben sich aus den folgenden, anhand von Figuren erläuterten Ausführungsbeispielen. Es zeigen:
- Fig. 1: eine Seitenansicht des heckseitigen Teiles eines in einem Wiegenrohr verschiebbaren Waffenrohres mit Bodenstück, wobei sich das Waffenrohr in seiner Rücklaufposition befindet und in dem Bodenstück ein Hubkeilverschluss angeordnet ist, der mit einem bodenstückseitig angeordneten Hebelgetriebe zum Öffnen des Verschlusskeiles bei der Bewegung des Waffenrohres in seine Ruheposition verbunden ist;
- Fig. 2: eine schematische perspektivische Ansicht des in Fig. 1 an dem Waffenrohr angeordneten Hebelgetriebes mit einem Mitnehmer, bevor dieser eine an der Rohrwiege angeordnete Führungseinrichtung erreicht und
- Fig. 3: eine Fig. 2 entsprechende Ansicht, nachdem der Mitnehmer des Hebelgetriebes die Führungseinrichtung erreicht hat und sich an einer Steuerkurve der Führungseinrichtung abstützt.

In Fig. 1 ist mit 1 eine erfindungsgemäße Rohrwaffe mit einem in einem Wiegenrohr 2 einer Rohrwiege von einer Ruheposition in eine Rücklaufposition verschiebbar gelagerten Waffenrohr 3 bezeichnet, wobei in Fig. 1 die Rücklaufposition des Waffenrohres 3 dargestellt ist.

Das Waffenrohr 3 umfasst heckseitig ein Bodenstück 4 mit Hubkeilverschluss 5, der einen quer zur Seelenrohrachse 6 des Waffenrohres 3 von einer geschlossenen in eine geöffnete Stellung verschiebbaren Verschlusskeil 7 enthält.

An dem Bodenstück 4 ist eine von einer Ausgangs- in eine Betätigungsstellung axial verschiebbare Schubstange 8 in einem bodenstückfesten Führungsteil 9 angeordnet (Fig. 2), welches auf der dem Betrachter abgewandten Seite des Bodenstückes 4 oder auf der dem Betrachter zugewandten Seite des Bodenstücks 4 (Fig. 3) befestigt sein kann. Die Befestigung kann über Befestigungsbohrungen 24 und mit Hilfe einer Passfeder 25 erfolgen. Die Schubstange 8 wirkt auf ihrer dem Wiegenrohr 2 ab- oder zugewandten Seite auf einen mit dem Verschlusskeil 7 verbundenen Öffnerhebel 10, derart, dass eine Verschiebung der Schubstange 8 zum Verschlusskeil 7 hin zu einer Schwenkbewegung des Öffnerhebels 10 und damit zu einem Öffnen des Verschlusskeiles 7 führt.

Zur Betätigung des Öffnerhebels 10 ist die Schubstange 8 auf ihrer dem Öffnerhebel 10 zu- oder abgewandten Seite als Zahnstange ausgebildet, und das Führungsteil 9 weist eine Ausnehmung 11 auf, über welche ein mit dem Öffnerhebel 10 verbundenes Zahnrad (nicht dargestellt) in die Zahnstange eingreift.

Wie Fig. 1 entnehmbar, ragt das Führungsteil 9 auf seiner dem Wiegenrohr 2 zugewandten Seite axial etwas vor das Bodenstück 4.

Die Schubstange 8 ist auf ihrem dem Wiegenrohr 2 zu- oder abgewandten Ende über ein Schubgelenk 12 mit dem ersten Ende 13 eines gabelförmigen Koppelgliedes 14 verbunden, dessen zweites Ende 15 über ein erstes Drehgelenk 16 mit einer Schwinge 17 verbunden ist (Fig. 2 und 3). Dabei ist das erste Ende 18 der Schwinge 17 am wiegenrohrseitigen Ende des Führungsteiles 9 in einem zweiten Drehgelenk 19 schwenkbar gelagert. An dem zweiten Ende 20 der Schwinge 17 ist ein nockenförmiger Mitnehmer 21 angeordnet. Wie den Fig. 1 und 2 entnehmbar, ist bei dem dargestellten Ausführungsbeispiel das erste Drehgelenk 16 etwa im mittleren Bereich zwischen dem ersten und zweiten Ende 18, 20 der Schwinge 17 angeordnet.

An dem Wiegenrohr 2 befindet sich auf der dem Bodenstück 4 zugewandten Seite seitlich eine Führungseinrichtung 22 mit einer Steuerkurve 23.

Nachfolgend wird näher auf die Funktionsweise der erfindungsgemäßen Rohrwaffe 1 eingegangen. Dabei möge sich das Waffenrohr 3 (nach Schussabgabe) in seiner in Fig. 1 dargestellten Rücklaufposition befinden. In dieser Position bleibt der Verschlusskeil 7 zunächst geschlossen, die Schubstange 8 sowie das aus der Schwinge 17 und dem Koppelglied 14 bestehende Hebelgetriebe verbleiben in der in Fig. 2 dargestellten Ausgangsstellung.

Aus dieser Rücklaufposition wird das Waffenrohr 3 mit Bodenstück 4 durch einen nicht dargestellten Rohrvorholer zum Wiegenrohr 2 hin verschoben, was in Fig. 1 durch einen Pfeil 100 angedeutet ist. Dabei gelangt der nockenförmige Mitnehmer 21 zu der Steuerkurve 23 der an dem Wiegenrohr 2 befestigten Führungseinrichtung 22 und gleitet an der entsprechenden Steuerkontur entlang (Fig. 3).

Dadurch wird die Schwinge 17 im Uhrzeigersinn um die durch das zweite Drehgelenk 19 gehende Drehachse verschwenkt und bewirkt über das Koppelglied 14 eine Verschiebung der Schubstange 8 entgegen der Schussrichtung entlang des Führungsteiles 9, sodass der Öffnerhebel 10 geschwenkt und der Verschlusskeil 7 in seine geöffnete Stellung verschoben wird. In dieser Stellung wird dann die Patronenhülse der abgefeuerten Patrone mittels entsprechender Patronenauswerfer (nicht dargestellt) ausgeworfen.

Nachdem der Mitnehmer 21 an der Steuerkurve 23 vorbeigelaufen ist, schließt sich der Keilverschluss 5 zunächst bis zum Erreichen einer Ladeposition und wird in dieser Position von den verschlussseitig angeordneten Patronenauswerfern gehalten.

Die Rohrwaffe 1 kann nun erneut geladen werden. Dabei werden die Patronenauswerfer beim Einschieben der Patrone in das Bodenstück 4 verschwenkt und geben den Verschlusskeil 7 frei, sodass dieser in seine geschlossene Stellung verschoben wird. Die Rohrwaffe 1 ist abfeuerbereit.

Die Erfindung ist selbstverständlich nicht auf das vorstehend beschriebene Ausführungsbeispiel beschränkt. So kann die in den Fig. 2 und 3 dargestellte Steuerkurve 23 beispielsweise statt in einer horizontalen Ebene auch in einer vertikalen Ebene angeordnet sein. In diesem Fall muss die Schwinge 17 derart an dem Führungsteil 9 schwenkbar gelagert sein, dass ihre Schwenkbewegung ebenfalls in einer vertikalen Ebene liegt.

Ferner muss der Öffnerhebel nicht zwingend als Hebel ausgebildet sein, der auf eine mit dem Verschlusskeil verbundene Öffnerwelle wirkt, wie dieses in Fig. 1 angedeutet ist, sondern es kann sich bei dem Öffnerhebel auch um ein Zahnrad oder Zahnkranzteil handeln, welches auf der Öffnerwelle befestigt ist.

### Bezugszeichenliste

- 1: Rohrwaffe
- 2: Wiegenrohr
- 3: Waffenrohr
- 4: Bodenstück
- 5: Keilverschluss, Hubkeilverschluss
- 6: Seelenrohrachse
- 7: Verschlusskeil
- 8: Schubstange
- 9: Führungsteil
- 10: Öffnerhebel
- 11: Ausnehmung
- 12: Schubgelenk
- 13: erstes Ende (Koppelglied)
- 14: Koppelglied
- 15: zweites Ende (Koppelglied)
- 16: (erstes) Drehgelenk
- 17: Schwinge
- 18: erstes Ende (Schwinge)
- 19: (zweites) Drehgelenk
- 20: zweites Ende (Schwinge)
- 21: Mitnehmer
- 22: Führungseinrichtung
- 23: Steuerkurve
- 24: Bohrungen
- 25: Passfeder

- 100: Pfeil

## Patentansprüche

1. Rohrwaffe mit einem in einem Wiegenrohr (2) von einer Ruheposition in eine Rücklaufposition verschiebbar gelagerten Waffenrohr (3) mit Bodenstück (4), wobei das Bodenstück (4) einen Keilverschluss (5) mit einem quer zur Seelenrohrachse (6) des Waffenrohres (3) von einer geschlossenen in eine geöffnete Stellung mittels eines Öffnerhebels (10) verschiebbaren Verschlusskeiles (7) umfasst, und wobei an dem Wiegenrohr (2) auf der dem Bodenstück (4) zugewandten Seite mindestens eine Steuerkurve (23) aufweisende Führungseinrichtung (22) zur Führung eines Mitnehmers (21) vorgesehen ist, der sich beim Vorlaufen des Waffenrohres (3) kurz vor Erreichen der Ruheposition an der Steuerkurve (23) abstützt und ein Öffnen des Verschlusskeiles (7) bewirkt, **dadurch gekennzeichnet, dass**
• an dem Bodenstück (4) eine von einer Ausgangs- in eine Betätigungsstellung axial verschiebbare Schubstange (8) in einem bodenstückfesten Führungsteil (9) angeordnet ist, die auf einen mit dem Verschlusskeil (7) verbundenen Öffnerhebel (10) wirkt,
• das Führungsteil (9) vor das Bodenstück (4) ragt,
• die Schubstange (8) axial über ein Schubgelenk (12) mit dem ersten Ende (13) eines Koppelgliedes (14) verbunden ist, das zweite Ende (15) des Koppelgliedes (14) über ein erstes Drehgelenk (16) mit einer Schwinge (17) verbunden ist, deren erstes Ende (18) am wiegenrohrseitigen Ende des Führungsteiles (9) in einem zweiten Drehgelenk (19) schwenkbar gelagert ist, und
• die Schwinge (17) an ihrem zweiten Ende (20) den sich an der Steuerkurve (23) der Führungseinrichtung (22) abstützenden Mitnehmer (21) trägt.

2. Rohrwaffe nach Anspruch 1, **dadurch gekennzeichnet, dass** das Führungsteil (9) mindestens teilweise in das Bodenstück (4) integriert ist.

3. Rohrwaffe nach Anspruch 1 oder 2, **dadurch gekennzeichnet, dass** das erste Drehgelenk (16) etwa im mittleren Bereich zwischen dem ersten und zweiten Ende (18 und 20) der Schwinge (17) angeordnet ist.

## Claims

1. Weapon with barrel, having a weapon barrel (3), which is mounted in a cradle tube (2) such that it can be displaced from a rest position into a recoil position and has a base piece (4), the base piece (4) comprising a wedge-type breech lock (5) with a breech wedge (7) which can be moved transversely with respect to the barrel bore axis (6) of the weapon barrel (3) from a closed position into an open position by means of an opener lever (10), and a guide device (22) having at least one control cam (23) being provided on the cradle tube (2), on the side facing the base piece (4), and being intended for guiding a driver (21), which, shortly before the weapon barrel (3) reaches the rest position during forward movement, is supported on the control cam (23) and causes the breech wedge (7) to open, **characterized in that**
• on the base piece (4), a push rod (8), which can be displaced axially from a starting position to an operating position, is arranged in a guide part (9) that is fixed to the base piece and acts on an opener lever (10) connected to the breech wedge (7),
• the guide part (9) protrudes in front of the base piece (4),
• the push rod (8) is axially connected by means of a sliding joint (12) to the first end (13) of a coupling link (14), the second end (15) of the coupling link (14) is connected via a first pivot joint (16) to a rocker (17), the first end (18) of which is pivotably mounted in a second pivot joint (19) at the end of the guide part (9) on the cradle tube side, and
• the rocker (17) carries at its second end (20) the driver (21) supported on the control cam (23) of the guide device (22).

2. Weapon with barrel according to Claim 1, **characterized in that** the guide part (9) is at least partially integrated in the base piece (4).

3. Weapon with barrel according to Claim 1 or 2, **characterized in that** the first pivot joint (16) is arranged approximately in the region midway between the first and second ends (18 and 20) of the rocker (17).

## Revendications

1. Arme à canon comprenant un canon d'arme (3) logé dans un tube de contrepoids (2) de manière à pouvoir coulisser d'une position de repos à une position de recul et muni d'une pièce de fond (4), la pièce de fond (4) comprenant une culasse à coin (5) munie d'un coin de culasse (7) qui peut coulisser transversalement par rapport à l'axe tubulaire de l'âme (6) du canon d'arme (3) d'une position fermée à une position ouverte au moyen d'un levier d'ouverture (10), et un dispositif de guidage (22) qui présente au moins une came de commande (23) étant prévu sur le tube de contrepoids (2) sur le côté qui fait face à la pièce de fond (4) pour guider un élément d'entraînement (21) qui s'appuie sur la came de commande (23) lors de l'avance du canon d'arme (3) juste avant d'atteindre la position de repos et provoque une ouverture du coin de culasse (7), **caractérisée en ce que**
* une tige coulissante (8) qui peut coulisser d'une position initiale à une position d'actionnement est disposée sur la pièce de fond (4) dans une pièce de guidage (9) fixée à demeure à la pièce de fond, laquelle agit sur un levier d'ouverture (10) relié avec le coin de culasse (7),
* la pièce de guidage (9) fait saillie devant la pièce de fond (4),
* la tige coulissante (8) est reliée dans le sens axial par le biais d'une articulation à glissière (12) avec la première extrémité (13) d'un élément d'accouplement (14), la deuxième extrémité (15) de l'élément d'accouplement (14) est reliée par le biais d'une première articulation tournante (16) avec une coulisse (17) dont la première extrémité (18) est montée de manière pivotante dans une deuxième articulation tournante (19) à l'extrémité côté tube de contrepoids de la pièce de guidage (9), et
* la coulisse (17) comporte à sa deuxième extrémité (20) l'élément d'entraînement (21) qui s'appuie sur la came de commande (23) du dispositif de guidage (22).

2. Arme à canon selon la revendication 1, **caractérisée en ce que** la pièce de guidage (9) est au moins partiellement intégrée dans la pièce de fond (4).

3. Arme à canon selon la revendication 1 ou 2, **caractérisée en ce que** la première articulation tournante (16) est disposée approximativement dans la zone centrale entre la première et la deuxième extrémité (18 et 20) de la coulisse (17).
